# FASCICULE DE BREVET EUROPEEN

(11) **EP 4 146 580 B1**
(45) Date de publication et mention de la délivrance du brevet: **18.06.2025**
(21) Numéro de dépôt: 21713041.8
(22) Date de dépôt: 23.03.2021
(51) Int. Cl.: B66C 1/16, B66C 1/10

(54) **PALONNIER POUR RÉPARTIR DES POINTS DE PRISE SUR UNE CHARGE FRAGILE**
SPREIZER ZUR VERTEILUNG VON GREIFPUNKTEN AUF EINER ZERBRECHLICHEN LAST
SPREADER FOR DISTRIBUTING GRIP POINTS ON A FRAGILE LOAD

(30) Priorité: 05.05.2020 FR 2004432
(43) Date de publication de la demande: 15.03.2023
(73) Titulaire: Societe d'Applications Electriques et Mecaniques SAPEM, 58270 Cizely (FR)
(72) Inventeur: ARCHER, Joël, 58110 ROUY (FR)
(74) Mandataire: LLR
(86) Numéro de dépôt international: PCT/EP2021/057436
(87) Numéro de publication internationale: WO 2021/223934

(56) Documents cités:
- CA-A1- 2 872 577
- FR-A1- 3 017 608
- GB-A- 2 513 935
- US-A- 1 931 931

## Description

L'invention se situe dans le domaine des dispositifs de levage de charges, notamment des palonniers.

Certaines charges, lorsqu'elles ont une structure fragile, nécessitent de nombreux points de levage, afin de répartir les contraintes de levage ; C'est notamment le cas, dans le domaine de la construction de bâtiments, pour le levage d'une prédalle, dont l'épaisseur est faible au regard de ses autres dimensions. De multiples points de prise sont répartis sur la prédalle. Pour égaliser les forces sur chaque point de prise, on utilise un palonnier comprenant un câble continu passant par des poulies entre chaque point de prise. Ce système présente néanmoins les limites et inconvénients suivants :
- il suppose que l'on dispose de points de prise à intervalles réguliers ;
- il faut une bonne symétrie de la charge, si on veut pouvoir maintenir son horizontalité ; et,
- il est très instable aux efforts horizontaux.

Un palonnier, tel qu'il vient d'être décrit n'est notamment pas adapté au levage de modules de constructions, par exemple de bungalows dits « de chantier ». De tels modules ont des dimensions variables ; leur structure est formée de profilés métalliques, notamment de poteaux, seuls capables de reprendre les efforts de levage. La longueur d'un tel bungalow peut varier ainsi que le nombre de poteaux répartis sur cette longueur ; typiquement, pour chaque paroi longitudinale, il y a un poteau à chaque extrémité et un ou deux poteaux intermédiaires, reliés par des traverses horizontales.

US 1931931A divulgue un palonnier selon le préambule de la revendication 1.

Un but de l'invention est de proposer un palonnier qui permette de lever des charges fragiles en minimisant les moments de flexion qui y sont appliqués, en assurant une bonne stabilité, notamment si des efforts horizontaux sont appliqués à la charge. Dans un but avantageux, un tel palonnier est adapté au levage de la plupart des bungalows connus, qu'ils comportent un ou deux poteaux intermédiaires.

Selon l'invention, un palonnier pour le levage d'une charge comprend une structure primaire comprenant deux poutres longitudinales transversalement écartées, chaque poutre portant deux balanciers longitudinalement espacés l'un de l'autre, chaque balancier étant articulé en rotation autour d'un axe de balancier transversal porté par la poutre, et, des moyens pour venir en prise avec un point de levage de la charge. De préférence, les moyens de prise comprennent au moins une élinguette qui s'étendant vers le bas depuis chaque balancier

Le palonnier comprend de préférence des moyens de liaison rigide entre un balancier d'une poutre et un balancier de l'autre poutre, ces balanciers étant en rotation autour d'un même axe de balancier.

Selon l'invention, chaque balancier comprend un fléau, monté en rotation autour de l'axe de balancier, une poutrelle longitudinale disposée sous le fléau, et, des suspentes, de préférence deux suspentes, pour fixer ladite poutrelle audit fléau. Avantageusement, le fléau, la poutrelle et les suspentes forment, ensemble et en charge, un trapèze. De préférence, chaque poutre porte au moins un troisième fléau.

Les suspentes peuvent être souples, par exemple des chaines, des câbles ou des sangles. Elles peuvent aussi être des barres métalliques.

L'au moins une élinguette peut être montée fixe ou longitudinalement mobile sur le palonnier, le cas échéant sur la poutrelle du palonnier.

Les moyens de liaison rigide entre deux balanciers peuvent comprendre au moins une traverse, de préférence deux traverses, reliant les fléaux des balanciers, chaque traverse pouvant comprendre des ancrages pour y fixer les suspentes. Chaque traverse peut s'étendre au-delà de chaque fléau et comprendre un ancrage au voisinage de chacune de ses extrémités libres, et, de préférence, d'autres ancrages entre ceux-ci.

Le palonnier peut aussi comprendre des moyens de couplage pour relier entre eux deux palonniers d'une même poutre. Le cas échéant, les moyens de couplage sont prévus pour maintenir deux poutrelles d'une même poutre dans le prolongement l'une de l'autre, de façon isostatique, lesdits moyens de couplage étant de préférence de type Gerber.

Des modes de réalisation et des variantes seront décrits ci-après, à titre d'exemples non limitatifs, avec référence aux dessins annexés dans lesquels :
[Fig. 1] représente schématiquement une vue en perspective de trois-quarts et de dessus d'un palonnier selon l'invention ;
[Fig. 2] est une vue transversale, en élévation, du palonnier de la figure 1 ;
[Fig. 3] est une vue longitudinale en élévation, du palonnier de la figure 1, dans une première configuration ;
[Fig. 4] est une vue longitudinale en élévation, du palonnier de la figure 1, dans une deuxième configuration ;
[Fig. 5] est une vue longitudinale en élévation, d'un balancier pour le palonnier de la figure 1 ;
[Fig. 6] une vue longitudinale en élévation, d'un dispositif utilisé dans la configuration de la figure 4, pour relier entre eux deux balanciers du palonnier de la figure 1 ;
[Fig. 7] est une vue de dessus du dispositif de la figure 6 ;
[Fig. 8] est un schéma en élévation longitudinale illustrant le levage d'une charge, dans la configuration de la figure 3 ; et,
[Fig. 9] est un schéma en élévation longitudinale illustrant le levage d'une charge, dans la configuration de la figure 4.

La figure 1 illustre un palonnier 1 selon l'invention. Ce palonnier est sensiblement symétrique relativement à un plan vertical longitudinal P1 et à un plan vertical transversale P2, perpendiculaires entre eux.

Le palonnier comprend une structure primaire 2. La structure primaire comprend deux poutres longitudinales 3, parallèles entre elles, et un dispositif d'écartement 4 qui maintient les poutres rigidement écartées et contreventées. La structure primaire 2 est prévue pour être suspendue à un engin de levage (non représenté), par exemple un pont roulant, au moyen de quatre élingues reliant chacune une extrémité respective d'une des poutres 2 avec un unique anneau de levage 7.

Aux figures 1 à 5, le palonnier est représenté et décrit tel qu'il est lorsqu'il est suspendu à un engin de levage, à vide, c'est-à-dire sans qu'une charge soit fixée au palonnier.

Le palonnier 1 comprend en outre quatre balanciers 10. Chaque poutre 3 porte deux balanciers 10, chacun disposé au voisinage d'une extrémité respective de cette poutre.

Chaque balancier est sensiblement symétrique relativement à un plan transversal vertical P10. Comme particulièrement illustré à la figure 5, chaque balancier 10 comprend un fléau 11, une poutrelle 12 et deux suspentes 13, les deux suspentes reliant la poutre au fléau. Le 11 fléau est monté en rotation autour d'un axe de balancier X10, horizontal, transversal et fixe relativement à une poutre 3 respective.

Vus en projection dans le plan de la figure 5, le fléau, les suspentes et la poutrelle forment ensemble un trapèze dont la petite base est formée par le fléau et la grande base par la poutrelle, chaque suspente reliant une extrémité de la petite base avec une extrémité respective de la grande base. Ainsi, sous l'effet de la traction exercée par la poutrelle sur les suspentes, ou par toute autre charge qui y serait ajoutée, le balancier 10 est un ensemble 11-13 sensiblement indéformable.

Chaque fléau 11 d'une poutre 3 est disposé symétriquement à un fléau respectif de l'autre poutre 3, relativement au plan longitudinal de symétrie P1. Ces deux fléaux symétriques partagent le même axe de balancier X10. Ils sont rigidement reliés entre deux par un dispositif d' entretoisement qui comprend deux traverses 14 horizontales et transversales 14. Ainsi jumelés, ces deux balanciers 10 forment un ensemble basculant 100 rigide. Dans l'exemple illustré, des ancrages 15 sont disposés sur chaque traverse 14 pour y fixer les suspentes 13, de façon amovible.

Le palonnier comprend en outre des élinguettes 16 s'étendant librement depuis chaque poutrelle 12. Chaque élinguette comprend, à une extrémité libre, un crochet prévu pour venir en prise amovible avec une charge. Dans l'exemple illustré, plusieurs fixations 18 sont disposées le long de chaque poutrelle à des emplacements fixes définis en fonction de charges prévues pour être levées avec le palonnier ; chaque élinguette est fixée de façon amovible à une fixation respective 18.

Dans l'exemple illustré, chaque traverse 15 s'étend au-delà de chacun des fléaux, relativement au plan de symétrie longitudinal P1. En outre, chaque traverse comprend, à chacune de ses extrémités, un ancrage 15, de sorte que le palonnier peut lever une charge dont la largeur est nettement supérieure à l'écartement entre les deux poutres 2. Aussi, chaque traverse 14 comprend, de part et d'autre de chacun des fléaux, deux autres ancrages 15, pour d'autres largeurs de charge, plus étroites.

Dans l'exemple illustré, outre les fléaux d'extrémité 11, le palonnier 1 comprend deux autres paires de fléaux 11B intérieurs, plus proches du plan de symétrie transversal P2. Aux figures 1 à 3 et 5, aucune poutrelle n'y est suspendue. Pour utiliser ces fléaux intérieurs 11B, il convient de détacher ensemble les suspentes et les poutrelles qui équipent les fléaux d'extrémité 11, pour équiper les fléaux intérieurs avec les mêmes poutrelles 12, ou avec d'autres, comme illustré à la figure 4. Ainsi, le palonnier permet de lever des charges de longueur plus ou moins grande, selon que l'on utilise les fléaux d'extrémité ou les fléaux intérieurs.

La figure 3 illustre une première configuration du palonnier, dans laquelle les fléaux d'extrémité 11 sont utilisés pour former les balanciers 10. Comme illustré à la figure 8, cette première configuration permet, par exemple, de lever un bungalow 21 équipé de huit points de levage 22, dont quatre sont disposés de chaque côté longitudinal et visibles à la figure 8.

La figure 4 illustre une deuxième configuration du palonnier, dans laquelle les fléaux intérieurs 11 sont utilisés pour former les balanciers 10. Comme illustré à la figure 9, cette deuxième configuration permet, par exemple, de lever un bungalow 21, plus court que celui de la figure 8. Le bungalow de cet exemple est équipé de six points de levage 22, dont trois sont disposés de chaque côté longitudinal et visibles à la figure 9. L'une des poutrelles, à droite à la figure, n'est donc fixée qu'à un seul point de levage. Pour équilibrer les balanciers, les poutrelles 12 d'une même poutre 3 sont assemblées afin d'être maintenues dans le prolongement l'une de l'autre.

Pour assembler les poutrelles 12 entre elles, on utilise un couplage 25 qui évite de créer une poutre hyperstatique. Dans l'exemple illustré aux figures 6 et 7, le couplage est du type « Gerber » qui permet une rotation autour d'un axe transversal X1 et une translation longitudinale relatives des poutrelles. Le couplage 25 comprend une chape 26 et un curseur 27. La chappe est fixée à une extrémité de l'une des poutrelles 12 à assembler, à droite aux figures 6 et 7 ; le curseur est fixé à une extrémité de l'autre poutrelle 12, à gauche aux figures 6 et 7. Le curseur et la chappe sont prévus pour que le curseur puisse coulisser dans la chape, de façon sensiblement ajustée, parallèlement au plan de symétrie longitudinal P1. Le curseur porte un pivot 28 définissant un axe de couplage X25 transversal, fixe par rapport au curseur 27. Un passage 29 longitudinalement oblong est formé dans la chape 26. Le pivot 28 est monté au travers du passage.

Bien sûr, l'invention n'est pas limitée aux exemples qui viennent d'être décrits. Au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

Ainsi, au lieu que les élinguettes soit fixées à des emplacement fixes, une élinguette peut comprend des moyens pour coulisser le long de sa poutrelle respective, afin d'adapter sa position à une charge donnée. La poutrelle peut comprendre des crans, afin de maintenir l'élinguette dans une position longitudinale choisie.

## Revendications

1. Palonnier (1) pour lever une charge (21), ayant une structure primaire (2) comprenant deux poutres (3) longitudinales transversalement écartées l'une de l'autre, chaque poutre portant deux balanciers (10) longitudinalement espacés l'un de l'autre, chaque balancier (10) étant articulé en rotation autour d'un axe de balancier (X10) transversal porté par ladite poutre, et, des moyens de prise (16), de préférence comprenant au moins une élinguette (16) s'étendant vers le bas depuis chaque balancier, lesdits moyens de prise (16) étant prévus pour venir en prise avec un point de levage (22) de la charge,
**caractérisé en ce que**
chaque balancier comprend un fléau (11) monté en rotation autour de l'axe de balancier (X10), une poutrelle longitudinale (12) disposée sous ledit fléau, et, des suspentes pour fixer ladite poutrelle audit fléau.

2. Palonnier (1) selon la revendication 1, **caractérisé en ce qu'**il comprend des moyens de liaison rigide (14) entre un balancier (10) d'une poutre (3) un balancier (10) de l'autre poutre (3), lesdits balanciers étant en rotation autour d'un même axe de balancier (X10).

3. Palonnier (1) selon la revendication 1 ou 2, **caractérisé en ce que** chaque balancier comprend deux suspentes, de préférence, le fléau, la poutrelle et les suspentes formant, ensemble et en charge, un trapèze.

4. Palonnier (1) selon l'une des revendications 2 et 3, **caractérisé en ce que** chaque poutre comprend au moins un troisième fléau (11B).

5. Palonnier (1) selon la revendication 2 et l'une des revendications 3 et 4, **caractérisé en ce que** les moyens de liaison rigide entre deux balanciers comprennent au moins une traverse (14), de préférence deux traverses, reliant les fléaux (11) desdits balanciers, chaque traverse comprenant de préférence des ancrages (15) pour y fixer les suspentes (16).

6. Palonnier (1) selon la revendication 5, **caractérisé en ce que** chaque traverse s'étend au-delà de chaque fléau et comprend un ancrage au voisinage de chacune de ses extrémités libres, et, de préférence, d'autres ancrages entre ceux-ci.

7. Palonnier (1) selon l'une des revendications 1 à 6, **caractérisé en ce qu'**il comprend des moyens de couplage (25) pour maintenir deux poutrelles (12) d'une même poutre (3) dans le prolongement l'une de l'autre, de façon isostatique, lesdits moyens de couplage étant de préférence de type Gerber.

## Patentansprüche

1. Hebezeug (1) zum Heben einer Last (21), mit einer Primärstruktur (2), die zwei in Querrichtung voneinander beabstandete längslaufende Träger (3) aufweist, wobei jeder Träger zwei in Längsrichtung voneinander beabstandete Schwinger (10) trägt, wobei jeder Schwinger (10) um eine von dem Träger getragene quer verlaufende Schwingachse (X10) drehbar angelenkt ist, und, Aufnahmemittel (16), die vorzugsweise mindestens eine Schlinge (16) aufweisen, die sich von jedem Schwinger aus nach unten erstreckt, wobei die Aufnahmemittel (16) dazu vorgesehen sind, mit einem Hebepunkt (22) der Last in Eingriff zu kommen,
**dadurch gekennzeichnet, dass** jeder Schwinger einen Hebel (11), der um die Schwingachse (X10) drehbar montiert ist, einen Längsträger (12), der unter dem Hebel angeordnet ist, und Aufhängungen zum Befestigen des Längsträgers am Hebel aufweist.

2. Hebezeug (1) nach Anspruch 1, **dadurch gekennzeichnet, dass** sie Mittel zur starren Verbindung (14) zwischen einem Schwinger (10) eines Trägers (3) und einem Schwinger (10) des anderen Trägers (3) aufweist, wobei die Schwinger um dieselbe Schwingachse (X10) drehbar sind.

3. Hebezeug (1) nach Anspruch 1 oder 2, **dadurch gekennzeichnet, dass** jeder Schwinger zwei Aufhängungen aufweist, wobei vorzugsweise der Hebel, der Längsträger und die Aufhängungen zusammen und unter Last ein Trapez bilden.

4. Hebezeug (1) nach einem der Ansprüche 2 oder 3, **dadurch gekennzeichnet, dass** jeder Träger mindestens einen dritten Hebel (11B) aufweist.

5. Hebezeug (1) nach Anspruch 2 und einem der Ansprüche 3 und 4, **dadurch gekennzeichnet, dass** die Mittel zur starren Verbindung zwischen zwei Schwingern mindestens einen Querträger (14), vorzugsweise zwei Querträger, aufweisen, der die Hebel (11) der Schwinger verbindet, wobei jeder Querträger vorzugsweise Verankerungen (15) zur Befestigung der Aufhängungen (16) an ihm aufweist.

6. Hebezeug (1) nach Anspruch 5, **dadurch gekennzeichnet, dass** sich jede Traverse über jeden Hebel hinaus erstreckt und eine Verankerung in der Nähe jedes ihrer freien Enden und vorzugsweise weitere Verankerungen dazwischen aufweist.

7. Hebezeug (1) nach einem der Ansprüche 1 bis 6, **dadurch gekennzeichnet, dass** es Kopplungsmittel (25) aufweist, um zwei Längsträger (12) desselben Trägers (3) isostatisch in der Verlängerung zueinander zu halten, wobei die Kopplungsmittel vorzugsweise vom Typ Gerber sind.

## Claims

1. Lifting beam (1) for lifting a load (21), having a primary structure (2) comprising two transversely spaced-apart longitudinal beams (3), each longitudinal beam carrying two longitudinally spaced-apart balancers (10), each balancer (10) being rotatably articulated about a transverse balancer axis (X10) carried by said longitudinal beam, and, gripping means (16), preferably comprising at least one sling (16) extending downwards from each balancer, said gripping means (16) being adapted to engage a lifting point (22) of the load,
**characterized in that**
each longitudinal beam comprises a swing (11) mounted for rotation about the balancer axis (X10), a longitudinal girder (12) disposed beneath said swing, and hangers for securing said girder to said swing.

2. Lifting beam (1) according to claim 1, **characterized in that** it comprises rigid connecting means (14) between a balancer (10) of one longitudinal beam (3) and a balancer (10) of the other beam (3), said balancers rotating about the same balancer axis (X10).

3. Lifting beam (1) according to claim 1 or 2, **characterized in that** each balancer comprises two hangers, preferably, the swing, the girder and hangers together forming a trapezoid when under load.

4. Lifting beam (1) according to one of claims 2 and 3, **characterized in that** each longitudinal beam comprises at least a third swing (11B).

5. Lifting beam (1) according to claim 2 and one of claims 3 and 4, **characterized in that** the rigid connection means between two balancers comprise at least one cross-member (14), preferably two cross-members, connecting the swings (11) of said balancers, each cross-member preferably comprising anchors (15) for securing suspenders (16) thereto.

6. Lifting beam (1) according to claim 5, **characterized in that** each cross-member extends beyond each swing and comprises an anchor in the vicinity of each of its free ends, and preferably, other anchors between them.

7. Lifting beam (1) according to one of claims 1 to 6, **characterized in that** it comprises coupling means (25) for holding two girders (12) of a same longitudinal beam (3) isostatically in line with each other, said coupling means preferably being of the Gerber type.
